# FASCICULE DE BREVET EUROPEEN

(11) **EP 0 703 156 B1**
(45) Date de publication et mention de la délivrance du brevet: **11.02.1998**
(21) Numéro de dépôt: 95402081.4
(22) Date de dépôt: 14.09.1995
(51) Int. Cl.: B65D 47/26, B65D 81/32

(54) **Dispositif doseur pour distributeur double**
Dosierungvorrichtung für einen Doppelspender
Dosing device for dual dispenser

(30) Priorité: 15.09.1994 FR 9411023
(43) Date de publication de la demande: 27.03.1996
(73) Titulaire: LIR FRANCE, F-94550 Chevilly-Larue (FR)
(72) Inventeur: Favre, Bernard, F-94550 Chevilly-Larue (FR)
(74) Mandataire: Dawidowicz, Armand

(56) Documents cités:
- DE-A- 2 444 227
- US-A- 3 439 841

## Description

La présente invention concerne un dispositif doseur pour distributeur double, en particulier pour la distribution de produits cosmétiques.

Dans le domaine des cosmétiques en particulier, on utilise de plus en plus des récipients renfermant deux principes actifs. La plupart du temps, ces produits ne pouvant pas être stockés sous forme de mélange, on a prévu des distributeurs doubles renfermant séparément les deux produits. Leur mise en contact et/ou mélange intervient, en ce cas, seulement au moment de la distribution simultanée des deux produits.

Cette distribution double de produits liquides ou pâteux peut être réalisée de manière variée. Ainsi, on peut considérer que les deux produits peuvent être distribués à débits parallèles lorsqu'on ne recherche pas de mélange entre eux, ou au contraire à débits mélangés ou bien encore, on peut souhaiter obtenir les deux produits dans des proportions différentes, c'est-à-dire à débits différenciés.

Dans ce cas, il est donc nécessaire de pouvoir faire varier le débit de l'un des produits par rapport à l'autre.

Le document DE-A-2.444.227 propose un distributeur double à compartiments concentriques et pourvu d'une coiffe de distribution sous laquelle sont disposés un premier couvercle muni d'une série d'orifices de diamètres différents pour le premier compartiment et un second couvercle muni d'orifices de diamètres différents pour le second compartiment. La mise en place des orifices d'ouverture des compartiments s'effectue par la rotation de la coiffe. Cependant ce type de distributeur n'est pas satisfaisant car il fait appel à une forme de réalisation comportant des compartiments concentriques, deux couvercles ce qui implique une mise en oeuvre compliquée et coûteuse.

Il convient, par conséquent de proposer un dispositif de distribution permettant de faire varier les débits de distribution des produits renfermés dans un distributeur double à compartiments adjacents.

Dans ce but, l'invention propose d'équiper une tête de distribution d'un distributeur double d'un dispositif doseur comportant, en regard des orifices de sortie des deux produits, des orifices de diamètres différents ou égaux, caractérisé en ce que ledit dispositif comprend une capsule fixée, par exemple vissée, sur la tête de distribution, cette capsule présentant un étranglement apte à accueillir un disque ouvert comportant au moins une paire desdits orifices de diamètres différents ou égaux diamétralement opposés, ladite capsule et ledit disque étant recouverts d'une bague tournant autour de la capsule qui entraîne le disque en rotation.

De manière avantageuse, le disque est ouvert ce qui permet de faciliter son moulage et son assemblage.

Le disque comporte avantageusement au moins une paire d'orifices présents à la surface du disque et de diamètres différents, le disque étant alors positionné de manière à ce que l'un des orifices soit en regard d'un orifice de sortie d'un des produits et l'autre soit en regard de l'orifice de sortie du second produit, régulant ainsi le débit des deux produits de manière différenciée.

Avantageusement, la bague entraîne le disque en rotation par l'intermédiaire de crans sur sa périphérie extérieure en concordance avec des crans dans la bague.

La bague présente, de préférence dans sa partie inférieure, un système d'indexation et on peut alors régler, par simple rotation de la bague, le calibre des orifices de sortie des deux produits renfermés dans le distributeur double. Lors de la mise en place des différents éléments, la bague est judicieusement positionnée sur la capsule et le disque en fonction du type d'indexation choisi.

On obtient ainsi un distributeur double dans lequel les débits de sortie des deux produits peuvent avantageusement être choisis différents l'un de l'autre dans leur proportion selon l'utilisation envisagée.

Le dispositif de l'invention est simple et facile à réaliser et permet en outre, par la présence de plusieurs paires d'orifices sur le disque, plusieurs choix concernant les débits utilisés.

On décrira maintenant, plus en détail, un exemple de mise en oeuvre de l'invention en référence au dessin annexé dans lequel :
la figure 1 représente une vue en coupe de face d'une tête de distribution double munie d'un dispositif doseur selon l'invention,
la figure 2 représente une vue en coupe à 90° de la précédente d'une tête de distribution double de la figure 1 et
la figure 3 représente une vue en plan de dessus d'un disque du dispositif selon le dispositif de l'invention.

Sur une tête de distribution double 1 d'un récipient (non représenté), on fixe par vissage une capsule 2. La capsule 2 est réalisée de sorte que sa fixation sur la tête de distribution 1 soit étanche. Tout autre mode de fixation satisfaisant pourra être utilisé. Ladite capsule 2 présente également un étranglement 3 qui accueille un disque 4. Ledit disque 4 présente à sa surface des paires d'orifices 5 diamétralement opposés, de diamètres différents qui, lors de la mise en place du disque 4, viennent en regard des orifices de sortie 6 dans la tête de distribution 1 des produits contenus dans le récipient.

Dans l'exemple décrit, la tête de distribution 1 présente un filetage 7 sur lequel peut être vissée la capsule 2 qui présente un taraudage correspondant.

Ensuite sur les deux pièces, tête de distribution 1 et capsule 2, on adapte une bague de serrage 8 qui présente sur sa face interne des crans en correspondance avec les crans 9 du disque 4 de manière à former un système d'indexation.

Le disque 4 présente plusieurs paires d'orifices traversants 5 diamétralement opposés de diamètres différents. Chaque paire d'orifices 5 permet de définir des débits différents entre les deux produits contenus dans le récipient, ou égaux si les orifices 5 ont le même diamètre.

Une simple rotation de la bague 8 permet de modifier le débit des produits, la bague 8 entraînant la rotation du disque 4 et, par conséquent, le changement des orifices 5 du disque 4 en regard des orifices 6 de sortie des produits.

De préférence, le disque est réalisé ouvert, c'est-à-dire qu'il s'ouvre en deux autour d'une pliure 11 pour pouvoir s'adapter sur l'étranglement 3 de la capsule 2. La mise en place ultérieure de la bague de serrage 8 le maintient fermé. Le disque 4 comporte également une surface pleine 10 (représentée par des tirets) correspondant à une position d'obturation de la tête de distribution.

Le dispositif doseur selon l'invention s'adapte, de préférence, sur les têtes de distribution double des récipients pour produits cosmétiques mais peut être également utilisé dans tous les domaines qui utilisent la double distribution de produits liquides ou pâteux comme, par exemple, le domaine des colles.

## Revendications

1. Dispositif doseur pour distributeur double comportant un récipient double et une tête de distribution (1), ledit dispositif comportant en regard des orifices de sortie (6) des produits des orifices de diamètres différents ou égaux et une capsule (2) fixée, par exemple vissée, sur la tête de distribution (1), caractérisé en ce que ladite capsule (2) présente un étranglement (3) accueillant un disque (4) ouvert comportant au moins une paire desdits orifices (5), diamétralement opposés, de diamètres différents ou égaux, ladite capsule (2) et ledit disque (4) étant recouverts d'une bague (8) tournant autour de la capsule (2) qui entraîne en rotation le disque (4) par l'intermédiaire de crans (9) sur sa périphérie extérieure en concordance avec des crans sur la face interne de la bague (8).

2. Dispositif doseur selon la revendication 1, caractérisé en ce que l'un des orifices (5) du disque (4) est en regard d'un orifice (6) de sortie d'un des produits et l'autre est en regard de l'orifice de sortie du second produit, ladite paire d'orifices (5) régulant de manière différenciée le débit des distribution des deux produits.

3. Dispositif doseur selon l'une des revendications 1 et 2, caractérisé en ce que la bague (8) présente, ledits moyens d'indexation dans sa partie inférieure.

## Claims

1. Proportioning device for a double dispenser comprising a double receptacle and a dispensing head (1), said device comprising, facing the outlet openings (6) for the products, openings of different or equal diameters, and a capsule (2) fixed, for example screwed, on the dispensing head (1),
characterized in that said capsule (2) has a constriction (3) receiving an open disk (4) comprising at least one pair of said openings (5), diametrically opposed, of different or equal diameters, said capsule (2) and said disk (4) being covered by a ring (8) turning about the capsule (2) which drives in rotation the disk (4) via teeth (9) on its external periphery meshing with teeth on the internal surface of the ring (8).

2. Proportioning device according to claim 1,
characterized in that one of the openings (5) of the disk (4) faces an outlet opening (6) of one of the products and the other one faces the outlet opening for the second product, said pair of openings (5) adjusting in a differential manner the flow rate of the distribution of the two products.

3. Proportioning device according to one of claims 1 and 2,BR

4. characterized in that the ring (8) has said indexing means in its lower portion.

## Patentansprüche

1. Dosiervorrichtung für einen Doppelspender, der einen Doppelbehälter und einen Spenderkopf (1) aufweist, wobei die Vorrichtung gegenüber von Öffnungen für den Austritt (6) der Produkte Öffnungen mit unterschiedlichen oder gleichen Durchmessern und eine Kapsel (2) aufweist, die an dem Spenderkopf (1) befestigt, beispielsweise angeschraubt, ist, **dadurch gekennzeichnet**, daß die Kapsel (2) eine Querschnittsverengung (3) aufweist, die eine offene Scheibe (4) aufnimmt, die wenigstens ein Paar der Öffnungen (5), die diametral gegenüberliegen, mit unterschiedlichen oder gleichen Durchmessern aufweist, wobei die Kapsel (2) und die Scheibe durch einen sich um die Kapsel (2) herum drehenden Ring (8) abgedeckt sind, der die Scheibe (4) vermittels Einkerbungen (9) auf ihrem äußeren Umfang in Übereinstimmung mit Einkerbungen auf der Innenfläche des Ringes (8) in Drehung versetzt.

2. Dosiervorrichtung nach Anspruch 1, **dadurch gekennzeichnet**, daß eine der Öffnungen (5) der Scheibe (4) sich gegenüber einer Öffnung (6) für den Austritt eines der Produkte befindet und sich die andere gegenüber der Öffnung für den Austritt des zweiten Produktes befindet, wobei das Paar von Öffnungen (5) in differenzierter Weise die Abgabemenge zur Abgabe der zwei Produkte reguliert.

3. Dosiervorrichtung nach einem der Ansprüche 1 und 2, **dadurch gekennzeichnet**, daß der Ring (8) die Einrastmittel an seinem unteren Teil aufweist.
